# EUROPÄISCHE PATENTSCHRIFT

(11) **EP 1 508 147 B1**
(45) Veröffentlichungstag und Bekanntmachung des Hinweises auf die Patenterteilung: **16.12.2009**
(21) Anmeldenummer: 03732357.3
(22) Anmeldetag: 13.05.2003
(51) Int. Cl.: H01F 29/06

(54) **STROMABNEHMER INSBESONDERE FÜR STELLTRANSFORMATOR**
CURRENT COLLECTOR ESPECIALLY FOR A REGULATING TRANSFORMER
COLLECTEUR DE COURANT, EN PARTICULIER POUR TRANSFORMATEUR VARIABLE

(30) Priorität: 29.05.2002 DE 10224246; 13.08.2002 DE 10237367
(43) Veröffentlichungstag der Anmeldung: 23.02.2005
(73) Patentinhaber: Flieger, Helmut, 42109 Wuppertal (DE)
(72) Erfinder: Flieger, Helmut, 42109 Wuppertal (DE)
(74) Vertreter: Braun-Dullaeus, Karl-Ulrich
(86) Internationale Anmeldenummer: PCT/EP2003/004983
(87) Internationale Veröffentlichungsnummer: WO 2003/100798

(56) Entgegenhaltungen:
- DE-B- 1 281 024
- FR-A- 812 761
- GB-A- 479 552
- US-A- 2 009 013
- US-A- 3 025 452
- US-A- 3 478 290
- US-A- 4 189 672

## Beschreibung

Die vorliegend Erfindung betrifft einen Stromabnehmer nach dem Oberbegriff des Anspruchs 1. Die Erfindung betrifft gleichfalls einen Stelltransformator mit einem solchen Stromabnehmer.

Stromabnehmer sind in vielfältigen Ausführungsformen bekannt. Dabei kann es gerade im Falle von Stelltransformatoren, wie Ring- oder Säulenstelltransformatoren, zu spezifischen Problemen kommen, die daraus resultieren, dass die herkömmlichen Stromabnehmer mitunter zwei benachbarte Windungen überbrücken. Da zwischen den Windungen eine Potentialdifferenz besteht, kommt es zu einem Kurzschlussstrom, der wiederum zu einer Erwärmung führt und eine Beschädigung (Verbrennen) der Wicklung hervorruft. Um eine solche Beschädigung zu vermeiden, werden vergleichsweise hochohmige Kontaktstücke verwendet, die den Kurzschlussstrom zwischen den Segmenten (Windungen) begrenzen. Meist werden die bekannten Kontaktstücke aus Kohle gefertigt, da nur so der vergleichsweise hohe Widerstand von >0.05 Ω realisiert werden kann. Die Kontaktstücke aus Kohle leiden jedoch unter starkem Abrieb und damit unter hohem Verschleiß.

Um diese Probleme zu vermeiden, sind beispielsweise aus der DE 15 38 101 Stromabnehmer mit zwei elektrisch getrennten Kontaktstücken bekannt, die jeweils mit einer Kontaktzone die Kontaktstrecke kontaktieren. Dabei ist eine Kontaktzone so bemessen, dass sie die Oberfläche jeweils nur einer abisolierten Windung kontaktiert. Dieses Paar von Stromabnehmern ist von mechanisch aufwendiger Konzeption, da die einzelnen Stromabnehmer in vertikaler Richtung gegeneinander beweglich sein müssen, um die mit Isoliermaterial gefüllten und mitunter erhabenen Zwischenstücke zu überwinden. Außerdem sind die dort gezeigten Stromabnehmer nicht praktikabel, wenn die Windungen einen geringen Durchmesser von etwa 1 mm aufweisen.

Aus der US 2,009,013 , welche als nächstliegender Stand der Technik angesehen wird, ist ein solcher Stromabnehmer mit zwei starr miteinander gekoppelten Kontaktstücken bekannt.

Aufgabe der vorliegenden Erfindung ist es, einen einfach aufgebauten und kostengünstig zu fertigenden Stromabnehmer zu schaffen, der zur Vermeidung einer übermäßigen Erwärmung an der Kontaktstelle beiträgt und bei dem vermieden wird, dass sich der Spalt zwischen den Kontaktstücken mit Abrieb zusetzt. Zudem ist es Aufgabe der Erfindung, einen Stelltransformator zu schaffen, der bei kleiner und kompakter Bauweise eine vergleichsweise hohe Ausgangsleistung ermöglicht.

Diese Aufgaben werden durch einen Stromabnehmer mit den kennzeichnenden Merkmalen des Anspruch 1 und durch Stelltransformatoren nach den Ansprüchen 8 und 11 gelöst.

In Falle des Stromabnehmers liegt ein erfindungswesentlicher Grundgedanke darin, diesen durch die beiden starr gekoppelten elektrisch isolierten Kontaktstücke so zu gestalten, dass er entweder mit beiden Kontaktstücken gleichzeitig auf einem Segment respektive auf einer Windung aufliegt oder dass er mit einem Kontaktstück auf dem einen und mit dem anderen Kontaktstück auf dem anderen Segment aufliegt oder sich kontaktlos über dem Zwischenraum befindet. Auf jeden Fall ist der Stromabnehmer erfindungsgemäß so auszulegen, dass er in keiner Position mit einem einzigen Kontaktstück von zwei benachbarten Windungen zugleich Strom abnimmt und so einen Kurzschluss in unmittelbarer Nähe der Windungen bewirkt. Eine Erwärmung mit den Folgen einer Beschädigung ist daher erfindungsgemäß ausgeschlossen. Dabei weist der Stromabnehmer zwei hintereinander und seitlich versetzt zueinander angeordnete Kontaktstücke auf.

Neben der erwähnten starren Kopplung der Kontaktstücke ist ein weiteres Merkmal erfindungswesentlich: So müssen die beiden Kontaktzonen auf einer gemeinsamen Kontaktfläche, die gewölbt oder eben sein kann, liegen, wobei mit der Kontakfläche der Zwischenraum zwischen zwei benachbarten Segmenten überbrückbar ist. Dieses Merkmal ist wichtig, damit der Stromabnehmer nicht zwischen die Segmente rutscht und dort möglicherweise einen Kurzschluss hervorruft. Der Stromabnehmer bewegt sich also immer als Einheit in einer Ebene und wird von den abisolierten Segmenten gestützt. Es ist somit in jedem Moment ein ausreichend guter Kontakt gewährleistet, so dass die Gefahr der Überhitzung durch kleine Kontaktquerschnitte minimiert ist.

Der erfindungsgemäße Stromabnehmer hat verschiedene Vorteile, die daraus resultieren, dass die Wärmeentwicklung wegen des fast gegen Null gehenden Widerstandes des Stromabnehmers in unmittelbarer Nähe der abisolierten Wicklung vermieden wird. Dies gilt für den Kurzschlussstrom zwischen zwei benachbarten Windungen und auch für den abgenommenen Laststrom durch den Stromabnehmer. Zum einen ist damit generell eine erhöhte Sicherheit der elektrischen Vorrichtung, die mit dem Stromabnehmer ausgestattet ist, gegeben. Die Sicherheit resultiert aus der deutlich niedrigeren Wärmebelastung der Isolation beispielsweise eines Kupferlackdrahtes.

Das ist insbesondere dann von Vorteil, wenn ein Stelltransformator für den Dauerbetrieb ausreichende Leistung bereitstellt, er aber mitunter für kurze Zeit über Gebühr belastet werden muss. Auch bei einer solchen kurzen "Überlast" ist ausreichende Sicherheit gegeben. Insgesamt ist es von Vorteil, dass von den Stelltransformatoren eine größere Leistung entnommen werden kann, ohne dass daraus eine Beschädigung resultiert. Somit kann sich der Kunde für das kleinere und kostengünstigere Gerät entscheiden, dessen Leistungsbereich ihm vorher gerade noch nicht ausgereicht hätte.

Wegen der einfachen Bauweise ist es von besonderem Vorteil, wenn die Kontaktzonen jeweils plan sind und in einer gemeinsamen Kontaktebene liegen. Die Kontaktstücke des Stromabnehmers können auch mit ihren Kontaktzonen leicht gegeneinander geneigt sein, um gute Laufeigenschaften und einen optimalen Kontakt beispielsweise bei zylindrischer Wicklungsoberfläche zu gewährleisten. Zudem ist es besonders zweckmäßig, wenn die Kontaktstücke gleichartig ausgebildet und unter Vermittlung eines Isolators in Richtung der Verschiebung hintereinander angeordnet sind. Um Probleme zu vermeiden, die sich durch ein Zusetzen des Spaltes zwischen den Kontaktstücke mit Abrieb ergeben, ist es vorteilhaft, wenn der Stromabnehmer zwei hintereinander und seitlich versetzt zueinander angeordnete Kontaktstücke aufweist. Durch diese Maßnahme wird ein Spalt vermieden, wobei es für einen reibungslosen und unterbrechungsfreien Lauf des Abnehmers auf der Kontaktstrecke besonders vorteilhaft ist, wenn sich die beiden versetzt angeordneten Kontaktstücke in einer im Vergleich zu der Abmessung eines Kontaktstückes kleinen Zone überlappen. Der Überlappungsbereich braucht nur wenige zehntel Millimeter betragen, um zum gewünschten Erfolg zu führen.

Wegen des geringeren Abriebs und der Möglichkeit einer einfacheren Bearbeitung ist es von Vorteil, wenn die Kontaktstücke jeweils einstückig aus Metall gefertigt sind. Dabei sind Messing oder Bronze wegen ihrer hervorragenden Gleiteigenschaften zu bevorzugen. Aus Metall können Kontaktstücke mit geringem Widerstand gefertigt werden. Schließlich sind zur Vermeidung der lokalen Erwärmung niederohmige Kontaktstücke mit einem Widerstand von insbesondere weniger als 0.001 Ω zweckmäßig. Dabei ist im Gegensatz zu Kontaktstücken aus Kohle der Abrieb bei Kontaktstücken aus Metall wesentlich geringer. Auch wird durch die metallischen Kontaktstücke das Problem gelöst, dass das Kontaktstück in der Form einer Kohlerolle auf der Achse des Stromabnehmers klemmen kann und nach kurzer Zeit eine ebene Fläche eingeschliffen wird, die mehrere Windungen überbrückt. Ein Verbrennen der Windungen und des gesamten Transformator wegen eines Kurzschlusses wird so vermieden.

In einer besonders vorteilhaften Ausführungsform sind die Kontaktstücke über eine einfache Leitungsstrecke enthaltend einen definierten Vorwiderstand elektrisch direkt miteinander verbunden. Um jedoch die Stromstärke des über die Kontakte fließenden Stromes begrenzen zu können ist es vorteilhaft, wenn in die Leitungsstrecke Widerstände eingebracht werden, die nicht in unmittelbarer Umgebung der Wicklung angeordnet sind und über die problemlos Wärme abgegeben werden kann.

Eine weitere erfindungswesentliche Idee, die zu einer Leistungserhöhung bei Stelltransformatoren beträgt, ist folgende: Die Wicklung wird aus einem Draht gewickelt, der im wesentlichen einen rechteckigen Querschnitt hat. Da die Gefahr besteht, dass bei einer solchen Wicklung die parallel liegenden Windungen an der blank gemachten Oberfläche beispielsweise durch den Stromabnehmer kurzschliessen, muss unbedingt ein entsprechend breiter isolierender Zwischenraum in der Form einer Fuge oder eines Spaltes zwischen zwei benachbarten Windungen zumindest im Bereich der blanken Oberfläche vorgesehen werden. Dieser kann nachträglich beispielsweise durch Einfräsen in die Oberfläche eingebracht werden. Es ist aber auch möglich und auch vorteilhaft, den Draht vor dem Wickeln so zu präparieren, dass sich die Fuge automatisch ergibt. Der Draht hat dann an der Kontaktstelle eine definierte Geometrie. Wegen der notwendigen Spalte oder Fuge muss die ansonsten rechteckige Geometrie des Drahtes in gewissem Sinne gebrochen werden, so dass ein "im wesentlichen" rechteckiger Querschnitt entsteht. Wichtig ist, dass die Grundfläche und die Seitenflächen senkrecht zueinander angeordnet sind.

Die Vorteile eines Drahtes mit im wesentlichen rechteckigem Querschnitt ergeben sich durch die Vergrößerung des Querschnittes bei gleichem Packungsvolumen im Vergleich zum normalen "runden" Draht. Durch die Vergrößerung des Querschnittes wird der Widerstand und damit die Wärmeentwicklung verringert. So kann von einem Stelltransformator bei gleichem Packungsvolumen und gleicher Windungszahl eine höhere Leistung abgenommen werden, ohne dass es zu einer Überhitzung und damit zu einer Zerstörung des Isolierlackes kommt. Die Temperatur würde sich auf jeden Fall weit unterhalb der für die Isolationsklasse "B" vorgeschriebenen Übertemperatur von 105°C bewegen. Es ist mit einer Leistungssteigerung von bis zu 100% gegenüber den herkömmlichen Stelltransformatoren zu rechnen.

Der "rechteckige" Draht lässt sich nicht nur bei den bislang beschriebenen und mit dem erfindungsgemäßen Stromabnehmer bestückten Stelltransformatoren, sondern generell bei beliebigen Stelltransformatoren einsetzen. Bei einem System mit den herkömmlichen Kohlestromabnehmern würde jedoch ein dickerer Draht insofern keinen Vorteil bringen, als die Wicklungstemperatur zwar gesenkt werden könnte, die durch den Stromabnehmer erzeugte Temperatur an der Kontaktstelle sich jedoch nicht verringern würde. Der Einsatz des "rechteckigen" Drahtes ist somit insbesondere in Verbindung mit den erfindungsgemäßen Stromabnehmern sinnvoll. Außerdem ist zu bedenken, dass die nur durch eine dünne Lackschicht voneinander getrennten parallel liegenden Windungen aus "eckigem" Draht bei fehlender Fuge auch durch den erfindungsgemäßen Stromabnehmer kurzgeschlossen würden. Eine Bearbeitung oder eine besondere Geometrie des Drahtes zur Erzeugung einer Fuge ist daher zwingend notwendig. Diese eine Vertiefung bildende Fuge, die nur etwas breiter als eine Kontaktzone des Stromabnehmers ist, muss vorgesehen werden.

Es gibt verschiedene Ansätze, die Spalte oder Fuge zwischen den Windungen zu realisieren. Auch wenn es wie oben angedeutet möglich wäre, die Spalten oder Fugen nach dem Wickeln auszufräsen, so ist es aus fertigungstechnischer Sicht zu bevorzugen, den Draht vor dem Wickeln so zu präparieren, dass sich die Spalte oder Fuge nach dem Wickeln automatisch ergibt. Dazu ist es denkbar, eine oder zwei Kanten des Drahtes anzuphasen, so dass bei nebeneinanderliegenden Windungen die Phase eine Spalte erzeugt. Dabei wird einfach eine Kante des Drahtes samt Isolierung abgeschnitten. Statt der besonders einfach zu realisierenden Phase, sind auch Ausnehmung oder Einkerbung im material des Drahtes an einer oder beiden zur blanken Oberfläche hin ausgerichteten Kanten möglich. Es ist auch denkbar, einen zunächst "runden" Draht mitsamt der Isolierung eckig zu walzen und an ein oder zwei Kanten eine Ausnehmung auszuwalzen. Die Isolierung wird dann nach dem Wickeln durch Abschleifen entfernt.

Um eine problemlos gleitende Bewegung des Stromabnehmers auf der Kontaktstrecke zu gewährleisten und um die Isolierung zwischen zwei benachbarten Windungen zu verbessern, ist es vorteilhaft die Spalte oder Fuge mit einem isolierenden Material, insbesondere mit Kunststoff auszugießen.

Ausführungsbeispiele der Erfindung sind in den Figuren 1 bis 4 dargestellt und werden nachfolgend näher beschrieben. Es zeigen:
- **Figur 1**: das Schema eines Stelltransformators,
- **Figur 2**: einen Detailansicht eines Stromabnehmers auf den Windungen.
- **Figur 3**: eine Wicklung mit "eckigem" Draht und
- **Figur 4**: verschiedene Drahtprofile.

Die Figur 1 zeigt das Schema eines Stelltransformators mit einer Primärwicklung 1 mit N₁ Windungen und einer Sekundärwicklung 2 mit N₂ Windungen, die beide einen gemeinsamen Eisenkern 3 einschließen. Gemäß der Erfindung weist der Stelltransformator, der auch als sogenannter Spartrafo ausgebildet sein kann, einen Stromabnehmer 4 zum gleitenden Verschieben auf einer Kontaktstrecke 5 auf, wobei die Kontaktstrecke 5 von parallel zueinander liegenden und gegeneinander durch Lack 6 (Figur 2) isolierten Windungen 7 aus Kupferlackdraht der Sekundärwicklung 2 gebildet ist. Der Stromabnehmer 4 weist zwei durch einen Isolator 15 voneinander elektrisch getrennte Kontaktstücke 8a und 8b auf, die jeweils mit einer Kontaktzone 9 die Wicklungsoberfläche und damit die Kontaktstrecke 5 kontaktieren. Die Breite einer Kontaktzone 9 ist so bemessen, dass sie die Oberfläche 10 jeweils nur einer abisolierten Windung 7 kontaktiert. Die einzelnen Windungen 7 liegen somit auf der gemeinsamen Wicklungsoberfläche und sind durch den isolierenden Zwischenraum voneinander getrennt.

Der Stromabnehmer 4 ist über die Kontaktstrecke 5 verschieblich, wobei zur Vermeidung eines Kurzschlusses zwischen zwei benachbarten Windungen 7 die Breite einer Kontaktzone 9 eines Kontaktstückes 8a und 8b kleiner ist als die Breite eines Zwischenraumes 11 und wobei der Zwischenraum 11 mit der gemeinsamen Kontaktfläche, die von beiden Kontaktzonen der Kontaktstücke 8a und 8b ausgebildet wird, überbrückt wird, wie in Figur 2 gezeigt ist. Die Breite einer Kontaktzone 9 ist so bemessen, dass der Stromabnehmer beim Überstreichen der Kontaktstrecke 5 immer mit mindestens einer von beiden Kontaktzonen 9 eine Windung 7 kontaktiert. Wie aus Figur 2 ersichtlich, ist das Niveau des im Zwischenraum 11 befindlichen Isolators, der hier von dem Lack 6 gebildet ist, unterhalb oder gleich dem Niveaus der Wicklungsoberfläche.

Die Kontaktstücke 8 sind über eine Leitungsstrecke 12 elektrisch miteinander verbunden, wobei die Leitungsstrecke 12 durch Zwischenschaltung zweier Widerstandselemente 13 einen definierten Widerstand aufweist. Die Last wird am Knoten 14 entnommen.

Figur 3 zeigt drei Windungen einer Wicklung die mit "rechteckigem" Draht gewickelt ist. Die einzelnen Windungen 16 sind anstoßend parallel nebeneinander angeordnet, wobei die Isolierung 17 die Windungen 16 jeweils trennt. Die obere Kante 18 einer Windung, also des Drahtes, ist angephast, wobei die Phase den Draht und die Isolierung durchschneidet. Die Phasen bilden im Querschnitt dreieckige Spalten zwischen zwei benachbarten Windungen 16. Die Spalten sind mit Kunststoff 19 aufgefüllt. Die blanken Oberflächen der Windungen liegen auf einer gemeinsamen Kontaktfläche 20.

Figur 4 zeigt noch drei Varianten von Drahtquerschnitten, wobei die Variante a) eine Ausnehmung 21 aufweist, die bei nebeneinander angeordneten Windungen ebenfalls Spalten wie unter Figur 3 ausbilden. Bei der Variante b) ist die obere Fläche des Drahtes abgerundet, so dass bei nebeneinander angeordneten Windungen symmetrische Spalten entstehen. Die Variante c) ist gleichfalls symmetrisch und weist zwei Ausnehmungen 21 auf. Eine derartige Variante kann auch durch einen Walzvorgang hergestellt werden, wobei die Isolierung nachträglich abgeschliffen wird.

## Patentansprüche

1. Stromabnehmer (4), insbesondere eines Stelltransformators, zum gleitenden Verschieben auf einer Kontaktstrecke (5), die gebildet ist von zumindest teilweise abisolierten Segmenten, insbesondere Windungen (7) einer Wicklung (2), wobei der Stromabnehmer (4) zwei elektrisch getrennte Kontaktstücke (8) aufweist, die jeweils mit einer Kontaktzone (9) die Kontaktstrecke (5) kontaktieren, wobei eine Kontaktzone (9) so bemessen ist, daß sie die Oberfläche jeweils nur eines abisolierten Segmentes (7) kontaktiert, wobei die beiden Kontaktstücke (8) starr miteinander gekoppelt sind, wobei die beiden Kontaktzonen (9) auf einer gemeinsamen Kontaktfläche liegen und wobei mit der Kontaktfläche der Zwischenraum (11) zwischen zwei benachbarten Segmenten (7) überbrückbar ist.
**dadurch gekennzeichnet, dass** die Kontaktstücke (8) hintereinander und seitlich versetzt zueinander angeordnet sind.

2. Stromabnehmer nach Anspruch 1,
**dadurch gekennzeichnet, dass** die Kontaktzonen (9) jeweils plan sind und in einer gemeinsamen Kontaktebene liegen.

3. Stromabnehmer nach Anspruch 1 oder 2,
**dadurch gekennzeichnet, dass** die Kontaktstücke (8) zur Vermeidung einer Erwärmung niederohmig ausgebildet sind und einen Widerstand von weniger als 0.01 Ω und insbesondere weniger als 0.001 Ω aufweisen.

4. Stromabnehmer nach einem der vorherigen Ansprüche,
**dadurch gekennzeichnet, dass** die Kontaktstücke (8) gleichartig sind und unter Vermittlung eines Isolators (15) in Verschieberichtung hintereinander angeordnet sind.

5. Stromabnehmer nach Anspruch 1,
**dadurch gekennzeichnet, dass** die Kontaktstücke (8) sich in einer im Vergleich zu der Abmessung eines Kontaktstückes kleinen Zone überlappen.

6. Stromabnehmer nach einem der vorherigen Ansprüche,
**dadurch gekennzeichnet, dass** die Kontaktstücke (8) jeweils einstückig aus Metall, insbesondere aus Messing oder Bronze, gefertigt sind.

7. Stromabnehmer nach einem der vorherigen Ansprüche,
**dadurch gekennzeichnet, dass** die Kontaktstücke (8) über eine Leitungsstrecke (12) elektrisch miteinander verbunden sind, wobei die Leitungsstrecke insbesondere durch Zwischenschaltung eines Widerstandselementes (13) einen definierten Widerstand aufweist.

8. Stelltransformator mit einem Stromabnehmer (4) nach einem der vorherigen Ansprüche und mit einer Kontaktstrecke (5), die durch blank machen der Oberflächen von parallel zueinander liegenden und dabei gegeneinander isolierten Windungen (7) einer Wicklung gebildet ist, wobei die Oberfllächen der einzelnen Windungen (7) auf einer gemeinsamen Wicklungsoberfläche liegen und durch einen isolierenden Zwischenraum (11) voneinander getrennt sind,
**dadurch gekennzeichnet, dass** der Stromabnehmer (4) über die Kontaktstrecke (5) verschieblich ist, wobei zur Vermeidung eines Kurzschlusses zwischen zwei benachbarten Windungen (7) die Breite einer Kontaktzone (9) eines Kontaktstückes (8) des Stromabnehmers (4) kleiner ist als die Breite eines Zwischenraumes (11) und wobei der Zwischenraum (11) mit der gemeinsamen Kontaktfläche des Stromabnehmers (4) überbrückbar ist und wobei die Kontaktstücke (8) hintereinander und seitlich versetzt zueinander angeordnet sind

9. Stelltransformator nach Anspruch 8,
**dadurch gekennzeichnet, dass** der Stromabnehmer (4) beim Überstreichen der Kontaktstrecke (5) immer mit mindestens einer Kontaktzone (9) eine Windung (7) kontaktiert.

10. Stelltransformator nach Anspruch 8 oder 9,
**dadurch gekennzeichnet, dass** das Niveau eines im Zwischenraum befindlichen Isolators (6) unter dem Niveau der Wicklungsoberfläche liegt.

11. Stelltransformator nach einem der Ansprüche 8 bis 10, mit einer Kontaktstrecke (5), die durch blank machen der Oberflächen von parallel zueinander liegenden und dabei gegeneinander isolierten Windungen (7) einer Wicklung gebildet ist, wobei die Obeflächen der einzelnen Windungen (7) auf einer gemeinsamen Wicklungsoberfläche liegen und durch einen isolierenden Zwischenraum (11) voneinander getrennt sind,
**dadurch gekennzeichnet, dass** die Wicklung aus Draht mit im wesentlichen rechteckigem Querschnitt gewickelt ist und dass ein isolierender Zwischenraum von einer parallel zwischen den Windungen (16) verlaufenden Spalte oder Fuge gebildet ist, die sich in ihrer Länge zumindest über die Breite der blank gemachten Wicklungsoberfläche erstreckt.

12. Stelltransformator nach Anspruch 11,
**dadurch gekennzeichnet, dass** die Spalte oder Fuge gebildet ist von einer Phase an einer zur blanken Oberfläche (20) gerichteten Kante (18) des Drahtes.

13. Stelltransformator nach Anspruch 11,
**dadurch gekennzeichnet, dass** die Spalte oder Fuge gebildet ist von einer entlang des Drahtes verlaufenden Ausnehmung oder Einkerbung an einer zur blanken Oberfläche (20) liegenden Kante (18).

14. Stelltransformator nach einem der Ansprüche 12 oder 13,
**dadurch gekennzeichnet, dass** eine Kante (18) des Drahtes vor dem Wickeln angephast, abgetragen oder eingekerbt ist.

15. Stelltransformator nach Anspruch 11,
**dadurch gekennzeichnet, dass** die Spalte oder Fuge nach dem Wickeln ausgefräst ist.

16. Stelltransformator nach einem der Ansprüche 11 bis 15,
**dadurch gekennzeichnet, dass** die Spalte oder Fuge insbesondere mit einer Kunststoffmasse (19) ausgegossen ist.

## Claims

1. Current collector (4) especially for a regulating transformer, for the sliding displacement on a contact path (5) which is formed by at least partially insulated segments, especially windings (7) of a coil (2), the current collector (4) comprising two electrically separated contact pieces (8) which respectively contact the contact path (5) with a contact area (9), a contact area (9) being dimensioned in such a way that it exclusively contacts the surface of one respective insulated segment (7), the two contact pieces (8) being rigidly coupled together, the two contact areas (9) being located on a common contact surface and the contact surface making it possible to bridge the intermediate area (11) between two neighbouring segments (7),
**characterised in that** the contact pieces (8) are arranged one behind the other and laterally offset relative to one another.

2. Current collector according to Claim 1,
**characterised in that** the contact areas (9) are respectively planar and are located in a common contact plane.

3. Current collector according to Claim 1 or 2,
**characterised in that** the contact pieces (8) are configured to be of low-resistance to avoid a temperature rise and have a resistance of less than 0.01 Ω and, in particular, less than 0.001 Ω.

4. Current collector according to one of the preceding claims,
**characterised in that** the contact pieces (8) are similar and are arranged one behind the other in the direction of displacement by means of an insulator (15).

5. Current collector according to Claim 1,
**characterised in that**
the contact pieces (8) overlap one another in an area which is small relative to the dimension of a contact piece.

6. Current collector according to one of the preceding claims,
**characterised in that** the contact pieces (8) are respectively manufactured in one piece from metal, in particular brass or bronze.

7. Current collector according to one of the preceding claims,
**characterised in that** the contact pieces (8) are electrically connected to one another via a wiring section (12), the wiring section having a defined resistance, in particular by inserting a resistor element (13).

8. Regulating transformer comprising a current collector (4) according to one of the preceding claims, and comprising a contact path (5) which is formed by exposing the surfaces of windings (7) of a coil located parallel to one another and thus insulated from one another, the surfaces of the individual windings (7) being located on a common coil surface and being separated from one another by an insulating intermediate area (11),
**characterised in that** the current collector (4) is displaceable over the contact path (5), to avoid a short circuit between two neighbouring windings (7) the width of a contact area (9) of one contact piece (8) of the current collector (4) being smaller than the width of an intermediate area (11), and the intermediate area (11) being able to be bridged by the common contact surface of the current collector (4) and the contact pieces (8) being arranged one behind the other and laterally offset relative to one another.

9. Regulating transformer according to Claim 8,
**characterised in that**, when passing over the contact path (5), the current collector (4) is always in contact with a winding (7) by means of at least one contact area (9).

10. Regulating transformer according to Claim 8 or 9,
**characterised in that** the level of an insulator (6) located in the intermediate area is located below the level of the coil surface.

11. Regulating transformer according to one of Claims 8 to 10, comprising a contact path (5) which is formed by exposing the surfaces of windings (7) of a coil located parallel to one another and thus insulated from one another, the surfaces of the individual windings (7) being located on a common coil surface and being separated from one another by an insulating intermediate area (11),
**characterised in that** the coil is wound from wire having a substantially rectangular cross section and **in that** an insulating intermediate area is formed by a gap or joint extending parallel between the windings (16) which in its length extends at least over the width of the exposed winding surface.

12. Regulating transformer according to Claim 11,
**characterised in that** the gap or joint is formed by a phase on an edge (18) of the wire oriented towards the exposed surface (20).

13. Regulating transformer according to Claim 11,
**characterised in that** the gap or joint is formed by a recess or notch extending along the wire on an edge (18) located towards the exposed surface (20).

14. Regulating transformer according to one of Claims 12 or 13,
**characterised in that** one edge (18) of the wire is chamfered, cut away or notched before the winding.

15. Regulating transformer according to Claim 11,
**characterised in that** the gap or joint is milled out after the winding.

16. Regulating transformer according to one of Claims 11 to 15,
**characterised in that** the gap or joint is filled, in particular, with a plastic compound (19).

## Revendications

1. Collecteur de courant (4), en particulier d'un transformateur de réglage, pour le déplacement par glissement sur un tronçon de contact (5), qui est formé par des segments au moins en partie dénudés, en particulier des spires (7) d'un enroulement (2), le collecteur de courant (4) présentant deux pièces de contact (8) séparées électriquement, lesquelles mettent en contact le tronçon de contact (5) à chaque fois avec une zone de contact (9), une zone de contact (9) étant dimensionnée de telle sorte qu'elle met en contact la surface de respectivement seulement un segment (7) dénudé, les deux pièces de contact (8) étant couplées de façon rigide les unes avec les autres, les deux zones de contact (9) étant situées sur une surface de contact commune et l'espacement (11) entre deux segments (7) voisins pouvant être surmonté avec la surface de contact,
**caractérisé en ce que** les pièces de contact (8) sont disposées les unes derrière les autres et de façon décalée sur le côté les unes par rapport aux autres.

2. Collecteur de courant selon la revendication 1,
**caractérisé en ce que** les zones de contact (9) sont respectivement planes et se situent dans un plan de contact commun.

3. Collecteur de courant selon la revendication 1 ou 2,
**caractérisé en ce que** les pièces de contact (8) sont conçues ave une basse impédance pour éviter un échauffement et présentent une résistance de moins de 0,01 Ω et en particulier de moins de 0,001 Ω.

4. Collecteur de courant selon l'une quelconque des revendications précédentes,
**caractérisé en ce que** les pièces de contact (8) sont du même type et sont disposées les unes derrières les autres dans le sens de déplacement avec l'intermédiaire d'un isolateur (15).

5. Collecteur de courant selon la revendication 1,
**caractérisé en ce que** les pièces de contact (8) se chevauchent dans une zone petite par rapport à la dimension d'une pièce de contact.

6. Collecteur de courant selon l'une quelconque des revendications précédentes,
**caractérisé en ce que** les pièces de contact (8) sont fabriquées respectivement d'une seule pièce en métal, en particulier en laiton ou en bronze.

7. Collecteur de courant selon l'une quelconque des revendications précédentes,
**caractérisé en ce que** les pièces de contact (8) sont reliées électriquement les unes aux autres par un tronçon de ligne (12), le tronçon de ligne présentant une résistance définie en particulier par l'intercalation d'un élément de résistance (13).

8. Transformateur de réglage comprenant un collecteur de courant (4) selon l'une quelconque des revendications précédentes et un tronçon de contact (5), qui est formé par dénudage des surfaces de spires (7) situées parallèlement entre elles et isolées les unes par rapport aux autres d'un enroulement, les surfaces des spires (7) individuelles étant situées sur une surface d'enroulement commune et étant séparées les unes des autres par un espacement (11) isolant,
**caractérisé en ce que** le collecteur de courant (4) est déplaçable sur le tronçon de contact (5), la largeur d'une zone de contact (9) d'une pièce de contact (8) du collecteur de courant (4) étant inférieure à la largeur d'un espacement (11) afin d'éviter un court-circuit entre deux spires (7) voisines et l'espacement (11) pouvant être recouvert avec la surface de contact commune du collecteur de courant (4) et les pièces de contact (8) étant disposées les unes derrière les autres et de façon décalée sur le côté les unes par rapport aux autres.

9. Transformateur de réglage selon la revendication 8,
**caractérisé en ce que** le collecteur de courant (4) met en contact une spire (7), lors du passage au-dessus du tronçon de contact (5), toujours avec au moins une zone de contact (9).

10. Transformateur de réglage selon la revendication 8 ou 9,
**caractérisé en ce que** le niveau d'un isolateur (6) se trouvant dans l'espacement se situe au-dessous du niveau de la surface d'enroulement.

11. Transformateur de réglage selon l'une quelconque des revendications 8 à 10, avec un tronçon de contact (5), qui est formé par dénudage des surfaces de spires (7), situées parallèlement entre elles et isolées les unes par rapport aux autres, d'un enroulement, les surfaces des spires (7) individuelles étant situées sur une surface d'enroulement commune et étant séparées les unes des autres par un espacement (11) isolant,
**caractérisé en ce que** l'enroulement à base de fil avec une section sensiblement rectangulaire est enroulé et **en ce qu'**un espacement isolant est formé par une fente ou un joint agencé parallèlement entre les spires (16), laquelle fente ou lequel joint s'étend dans sa longueur au moins sur la largeur de la surface d'enroulement dénudée.

12. Transformateur de réglage selon la revendication 11,
**caractérisé en ce que** la fente ou le joint est formé par une phase sur une arête (18), dirigée vers la surface (20) dénudée, du fil.

13. Transformateur de réglage selon la revendication 11,
**caractérisé en ce que** la fente ou le joint est formé par un évidement ou une entaille agencé le long du fil sur une arête (18) située vers la surface (20) dénudée.

14. Transformateur de réglage selon l'une quelconque des revendications 12 ou 13,
**caractérisé en ce qu'**une arête (18) du fil est chanfreinée, usée ou entaillée avant l'enroulement.

15. Transformateur de réglage selon la revendication 11,
**caractérisé en ce que** la fente ou le joint est fraisé(e) après l'enroulement.

16. Transformateur de réglage selon l'une quelconque des revendications 11 à 15,
**caractérisé en ce que** la fente ou le joint est scellé(e) en particulier avec une masse de plastique (19).
